# FASCICULE DE BREVET EUROPEEN

(11) **EP 0 685 614 B1**
(45) Date de publication et mention de la délivrance du brevet: **03.11.1999**
(21) Numéro de dépôt: 95401239.9
(22) Date de dépôt: 29.05.1995
(51) Int. Cl.: E04F 13/08

(54) **Dispositif de fixation de plaques de revêtement**
Befestigungsvorrichtung von Verkleidungsplatten
Means for securing facing panels

(30) Priorité: 01.06.1994 FR 9406713
(43) Date de publication de la demande: 06.12.1995
(73) Titulaire: SARL FT 3 R, F-35420 Louvigne du Désert (FR)
(72) Inventeur: Rete, Serge, F-35420 Louvigne du Desert (FR); Robert, Philippe, F-35300 Fougeres (FR)
(74) Mandataire: Armengaud Ainé, Alain

(56) Documents cités:
- EP-A- 0 190 377
- EP-A- 0 195 662
- EP-A- 0 267 525
- EP-A- 0 303 139
- DE-A- 2 364 224
- FR-A- 2 652 132

## Description

La présente invention est relative à un dispositif de fixation de plaques de revêtement, notamment pour la réalisation de murs rideaux. Elle vise plus particulièrement, sans y être limitée, la fixation de plaques en matériau minéral, notamment en pierre naturelle telle que du granit.

A l'heure actuelle, pour la réalisation de murs rideaux à l'aide de plaques de revêtement, notamment en granit, on effectue la fixation de ces plaques par exemple sur des murs porteurs, par collage ou agraphage. Cette technique est longue et délicate à mettre en oeuvre, notamment en raison du poids des plaques et elle nécessite un personnel qualifié. Le prix de revient au mètre carré d'un mur rideau ainsi réalisé est donc élevé, ce qui en limite les possibilités de commercialisation.

EP-A-0195662 décrit une structure de support pour des plaques de revêtement qui comprend un cadre présentant des profilés horizontaux, respectivement supérieurs et inférieurs, avec des bords en saillie et des montants latéraux verticaux. Le cadre est fixé par l'intermédiaire des profilés horizontaux, sur la paroi devant être recouverte par lesdites plaques et celles-ci sont fixées sur le cadre grâce aux bords en saillie venant s'engager dans des rainures qui sont prévues dans les plaques.

DE-A-2 364 224 décrit un système similaire à celui de la demande de brevet EP-A-0195662 mais qui ne comporte pas de cadre et dans lequel les plaques de revêtement sont fixées à des profilés verticaux munis de moyens d'accrochage à la paroi.

WO-93/01418 fait connaître un dispositif d'accrochage par suspension de plaques sur une structure porteuse comprenant deux profilés métalliques pour maintenir chaque plaque, ces deux profilés, maintenus par un système de verrouillage à vis et écrous étant en prise par leurs extrémités recourbées dans des fentes pratiquées dans la plaque.

Partant de cet état de la technique, la présente invention s'est fixé pour objectif d'apporter un mode de fixation nouveau et simple à mettre en oeuvre, permettant de fixer des plaques de revêtement sur des murs porteurs, sans collage ni agrafage.

En conséquence, cette invention a pour objet un dispositif de fixation d'une dalle ou plaque de revêtement, notamment en pierre naturelle telle que du granit, sur des parois, en particulier des parois planes et verticales en vue de la réalisation de murs rideaux, ledit dispositif comprenant un cadre pour fixer ladite dalle à ladite paroi , ledit cadre étant constitué, d'une part, de montants latéraux verticaux en position d'utilisation, et d'autre part, de deux profilés horizontaux en position d'utilisation, l'un supérieur et l'autre inférieur, ledit profilé supérieur ayant un bord rabattu vers le bas, ledit profilé inférieur ayant un bord rabattu vers le haut, chacun des bords rabattus étant destiné à venir s'engager dans une rainure correspondante prévue au dos de ladite dalle,caractérisé en ce que lesdits montants latéraux verticaux sont munis de moyens d'accrochage à ladite paroi réalisés sous la forme de fentes ou d'encoches qui sont destinées à venir en prise dans des rails crémaillères ou des axes de fixation destinés à être fixés sur la paroi .

D'autres caractéristiques et avantages de la présente invention ressortiront de la description faite ci-après en référence aux dessins annexés qui en illustrent des exemples de réalisation dépourvus de tout caractère limitatif.

Sur les dessins :
- La figure 1 est une vue schématique en perspective illustrant les divers composants du dispositif selon l'invention avant montage et fixation ;
- La figure 2 est une vue en coupe par un plan vertical du dispositif selon la figure 1 après mise en place sur une paroi verticale ;
- La figure 3 est une vue en coupe schématique selon un plan vertical d'un deuxième exemple de réalisation du dispositif selon l'invention ;
- La figure 4 est une vue schématique en perspective représentant la mise en place du cadre de fixation sur une plaque de revêtement conformément au dispositif illustré par la figure 3 et,
- La figure 5 est une vue en perspective représentant l'opération de fixation de plaque de revêtement sur une paroi verticale.

On se réfère en premier lieu aux figures 1 et 2 qui illustrent un premier exemple de réalisation du dispositif conforme à l'invention.

Selon l'invention, la fixation de la plaque 10, par exemple une plaque de revêtement en pierre naturelle notamment en granit s'effectue par l'intermédiaire d'un cadre qui vient s'accrocher sur une paroi 12 qui dans cet exemple non limitatif est verticale. Le cadre est constitué d'une part de deux profilés horizontaux : un profilé supérieur 15 et un profilé inférieur 15'. Chacun de ces profilés comporte un bord en saillie comme on le voit bien sur les figures 1 et 2, ce bord étant rabattu, vers le bas en ce qui concerne le profilé supérieur 15 et vers le haut en ce qui concerne le profilé inférieur 15'. L'angle rabattu des bords horizontaux est de préférence de l'ordre de 45°. D'autre part, le cadre comporte des montants latéraux verticaux dont un seul, 14 est visible sur les figures 1 et 2. Les profilés 15 et 15' sont fixés sur ces montants latéraux par tout moyen approprié par exemple par collage, soudage ou par tout système mécanique approprié.

Les éléments 15, 15', 14 constituant le cadre peuvent être réalisés en métal, de préférence en métal léger, notamment en aluminium ou bien encore en matériau synthétique, par exemple en une matière plastique renforcée.

Chacune des plaques de revêtement telle que 10 est munie de rainures 18, 18' ménagées respectivement au dos de la plaque, en partie supérieure et inférieure, à une hauteur qui correspond à celle où sont respectivement positionnés les profilés 15 et 15' du cadre. On comprend que cette disposition permet d'engager à coulissement les profilés 15, 15', par l'intermédiaire de leurs bords rabattus, dans les rainures correspondantes 18, 18'.

On peut faire en sorte que lesdites rainures 18, 18' ne débouchent pas sur l'une au moins des arêtes latérales, verticales de la dalle de revêtement 10. On peut également introduire les profilés horizontaux 15, 15' dans les rainures 18, 18', avant d'effectuer la fixation, par exemple par assemblage mécanique ou par soudure ou collage, des profilés 15, 15' sur les montants latéraux tels que 14 du cadre.

Le cadre comporte des moyens d'accrochage sur la paroi telle que 12. Dans cet exemple de réalisation non limitatif, l'accrochage s'effectue par l'intermédiaire d'axes de fixation montés sur des lisses telles que 20, lesquelles sont fixées par des pattes telles que 19 sur la paroi 12. On peut évidemment utiliser tout autre système d'accrochage équivalent par exemple du type rail crémaillère. Les axes de fixation prévus sur les lisses 20 (figures 1 et 2) coopèrent avec des encoches ou des fentes d'accrochage telles que 22, 22' qui sont prévues sur des montants tels que 14 du cadre. La figure 2 illustre de façon claire la manière selon laquelle s'effectuent le montage et l'accrochage.

La mise en oeuvre de cet exemple de réalisation de l'invention peut s'effectuer de la façon suivante : on commence par engager les bords rabattus des profilés 15, 15' du cadre de fixation sur les rainures correspondantes 18, 18' de la plaque 10 puis il suffit d'accrocher l'ensemble ainsi obtenu sur les axes de fixation prévus sur les lisses 20 ou sur des rails crémaillères, par l'intermédiaire des encoches 22, 22'. En variante, la mise en place des profilés 15, 15' dans les rainures 18, 18' peut être réalisée avant de rendre lesdits profilés solidaires des montants tels que 14 du cadre.

On se réfère maintenant aux figures 3 à 5 qui illustrent une variante de réalisation de la présente invention.

Dans cette variante, le cadre par l'intermédiaire duquel on effectue la fixation de la plaque 10 sur le mur 12 est réalisé sous la forme d'une plaque pleine, qui est munie des profilés horizontaux à bords rabattus 15, 15' qui viennent s'engager dans les rainures correspondantes 18, 18' de la plaque 10. En fait, dans cette variante, les profilés horizontaux sont réalisés simplement en rabattant les bords supérieur et inférieur de la plaque comme illustré sur les figures 3 et 4. La plaque de fixation comporte des moyens d'accrochage sur la paroi 12, ces moyens étant du même type que ceux prévus pour l'accrochage du cadre 14, 15, 15' dans le premier exemple de réalisation décrit ci-dessus. Dans cet exemple, ces moyens sont réalisés sous la forme d'encoches telles que 22, 22' qui viennent en prise sur les rails crémaillères 20 fixés sur la paroi 12.

La mise en oeuvre de cette variante s'effectue de la même manière que celle décrite ci-dessus en relation aux figures 1 et 2. Cette mise en oeuvre est illustrée d'une part par la figure 4 qui représente le mode de mise en place d'une plaque de fixation au dos d'une plaque de revêtement 10 et d'autre part, par la figure 5 qui illustre la manière selon laquelle la plaque de revêtement 10 pourvue de sa plaque de fixation vient s'accrocher sur la paroi 12.

Il résulte de la description qui précède que le dispositif selon la présente invention est simple et peu coûteux à réaliser et à mettre en oeuvre. Il peut être posé, sans intervention de personnel spécialisé, avec un rendement qui est de l'ordre de 3 à 4 fois le rendement obtenu par les systèmes classiques de collage ou d'agraphage, ce qui se traduit bien entendu par une réduction considérable des temps de chantier.

Il demeure bien entendu que la présente invention n'est pas limitée aux modes de réalisation décrits et/ou représentés, mais qu'elle en englobe toutes les variantes, telles que décrites dans les revendications. C'est ainsi en particulier que le dispositif selon l'invention peut être mis en oeuvre pour la fixation de plaques de revêtement en tous matériaux, qu'ils soient d'origine minérale, naturelle ou synthétique. Ainsi, ce dispositif peut s'appliquer à la fixation de plaques métalliques, et bien entendu de tous revêtements composites, c'est-à-dire constitués de plaques de natures différentes, par exemple par la combinaison de plaques en pierre naturelle et de plaques métalliques.

## Revendications

1. Dispositif de fixation d'une dalle ou plaque de revêtement (10), notamment en pierre naturelle telle que du granit, sur des parois (12), en particulier des parois planes et verticales en vue de la réalisation de murs rideaux, ledit dispositif comprenant un cadre pour fixer ladite dalle (10) à ladite paroi (12), ledit cadre étant constitué, d'une part, de montants latéraux (14) verticaux en position d'utilisation, et d'autre part, de deux profilés (15, 15') horizontaux en position d'utilisation, l'un supérieur et l'autre inférieur, ledit profilé supérieur (15) ayant un bord rabattu vers le bas, ledit profilé inférieur (15') ayant un bord rabattu vers le haut, chacun des bords rabattus étant destiné à venir s'engager dans une rainure correspondante (18, 18') prévue au dos de ladite dalle (10),
caractérisé en ce que
lesdits montants latéraux verticaux (14) sont munis de moyens d'accrochage (22, 22') à ladite paroi (12) réalisés sous la forme de fentes ou d'encoches (22, 22') qui sont destinées à venir en prise dans des rails crémaillères (20) ou des axes de fixation destinés à être fixés sur la paroi (12).

2. Dispositif de fixation d'une dalle ou plaque de revêtement (10), notamment en pierre naturelle telle que du granit, sur des parois (12), en particulier des parois planes et verticales en vue de la réalisation de murs rideaux,
caractérisé en ce que
ledit dispositif comprend une plaque pleine rectangulaire pour fixer ladite dalle (10) à ladite paroi (12), ladite plaque de fixation présentant deux bords latéraux verticaux et deux bords supérieur et inférieur horizontaux en position d'utilisation, lesdits bords latéraux verticaux étant rabattus en définissant des montants latéraux verticaux (14) et les bords supérieur et inférieur horizontaux étant rabattus en définissant deux profilés horizontaux (15, 15'),ledit profilé supérieur (15) ayant un bord rabattu vers le bas, ledit profilé inférieur (15') ayant un bord rabattu vers le haut, chacun des bords rabattus des profilés horizontaux (15, 15') étant destiné à venir s'engager dans une rainure correspondante (18, 18') prévue au dos de ladite dalle (10), lesdits montants latéraux verticaux (14) étant munis de moyens d'accrochage (22, 22') à ladite paroi (12) réalisés sous la forme de fentes ou d'encoches (22, 22') qui sont destinées à venir en prise dans des rails crémaillère (20) ou des axes de fixation destinés à être fixés sur la paroi (12).

3. Dispositif selon la revendication 1
caractérisé en ce que
les profilés horizontaux (15, 15') sont destinés à être introduits dans lesdites rainures (18, 18') avant d'effectuer la fixation des profilés (15, 15') sur les montants latéraux (14), cette fixation pouvant être réalisée par tout moyen approprié tel que système mécanique, soudage, collage.

4. Dispositif selon l'une quelconque des revendications précédentes
caractérisé en ce que
lesdits bords rabattus des profilés horizontaux (15, 15') sont rabattus de 45°.

5. Dispositif selon l'une quelconque des revendications précédentes
caractérisé en ce que
ledit cadre ou ladite plaque de fixation est réalisée en métal, de préférence en métal léger, notamment en aluminium ou bien encore en matériau synthétique, en particulier en une matière plastique renforcée.

6. Dispositif selon l'une quelconque des revendications précédentes
caractérisé en ce que
la forme desdites fentes ou encoches (22, 22') est choisie en fonction du plan de pose, vertical, horizontal ou oblique.

## Patentansprüche

1. Vorrichtung für die Befestigung einer speziell aus einem Naturstein wie Granit bestehenden Verkleidungstafel oder -platte (10) an insbesondere ebenen und vertikalen Wänden (12) zur Herstellung von Vorhangwänden, wobei die Vorrichtung einen Rahmen für die Befestigung der Platte (10) an dieser Wand (12) umfaßt, welcher einerseits aus in Einbauposition vertikalen Seitenstreben (14) und andererseits aus zwei in Einbauposition horizontalen Profilen (15, 15'), einem oberen und einem unteren, besteht, wobei das obere Profil (15) einen nach unten umgebogenen Rand und das untere Profil (15') einen nach oben umgebogenen Rand besitzt und jeder umgebogene Rand dazu bestimmt ist, in eine entsprechende Nut (18, 18') einzugreifen, die an der Rückseite der Platte (10) vorgesehen ist, **dadurch gekennzeichnet, daß** die vertikalen Seitenstreben (14) mit Mitteln (22, 22') zur Verankerung in der Wand (12) versehen sind, welche in Form von Schlitzen oder Aussparungen (22, 22') ausgeführt sind, die vorgesehen sind, von Zahnschienen (20) oder Befestigungsachsen aufgenommen zu werden, die an dieser Wand (12) befestigt werden sollen.

2. Vorrichtung für die Befestigung einer speziell aus einem Naturstein wie Granit bestehenden Verkleidungstafel oder -platte (10) an insbesondere ebenen und vertikalen Wänden (12) zur Herstellung von Vorhangwänden, **dadurch gekennzeichnet, daß** die Vorrichtung eine rechtwinklige volle Platte zur Befestigung der Platte (10) an der Wand (12) umfaßt, wobei diese Befestigungsplatte in Einbauposition zwei vertikale Seitenränder und einen oberen und einen unteren horizontalen Rand aufweist und die vertikalen Seitenränder umgebogen sind, wobei sie vertikale Seitenstreben (14) bilden, und oberer und unterer horizontaler Rand umgebogen sind, wobei sie zwei horizontale Profile (15, 15') bilden, wobei das obere Profil (15) einen nach unten umgebogenen Rand und das untere Profil (15') einen nach oben umgebogenen Rand besitzt und jeder umgebogene Rand der horizontalen Profile (15, 15') dazu bestimmt ist, in eine entsprechende Nut (18, 18') einzugreifen, die auf der Rückseite von Platte (10) vorgesehen ist, wobei die vertikalen Seitenstreben (14) mit Mitteln (22, 22') zur Verankerung in der Wand (12) versehen sind, welche in Form von Schlitzen oder Aussparungen (22, 22') ausgeführt sind, die vorgesehen sind, von Zahnschienen (20) oder Befestigungsachsen aufgenommen zu werden, die an dieser Wand (12) befestigt werden sollen.

3. Vorrichtung nach Anspruch 1, **dadurch gekennzeichnet, daß** die horizontalen Profile (15, 15') vorgesehen sind, in die Nuten (18, 18') gesteckt zu werden, bevor die Befestigung dieser Profile (15, 15') an den Seitenstreben (14) durchgeführt wird, wobei diese Befestigung durch ein beliebiges geeignetes Mittel wie ein mechanisches System, Verschweißen und Verkleben realisiert werden kann.

4. Vorrichtung nach einem der vorhergehenden Ansprüche, **dadurch gekennzeichnet, daß** die umgebogenen Ränder der horizontalen Profile (15, 15') um 45° gebogen sind.

5. Vorrichtung nach einem der vorhergehenden Ansprüche, **dadurch gekennzeichnet, daß** der Befestigungsrahmen oder die -platte aus Metall, vorzugsweise Leichtmetall und insbesondere Aluminium, oder auch aus einem künstlichen Material, speziell einem verstärkten Kunststoff, hergestellt ist.

6. Vorrichtung nach einem der vorhergehenden Ansprüche, dadurch gekennzeichnet, **dadurch gekennzeichnet, daß** die Form der Schlitze oder Aussparungen (22, 22') in Abhängigkeit von der Einbauebene, vertikal, horizontal oder schräg, gewählt ist.

## Claims

1. Device for fixing a cladding slab or panel (10), in particular of natural stone such as granite, on walls (12), in particular plane vertical walls, in order to produce curtain walls, said device comprising a frame for fixing said slab (10) to said wall (12), said frame consisting on the one hand of lateral columns (14) which are vertical in the position of use and on the other hand of two profiles (15, 15') which are horizontal in the position of use, one profile being an upper profile and the other a lower profile, said upper profile (15) having a folded down edge and said lower profile (15') having a folded up edge, each of the folded edges being designed to engage in a corresponding groove (18, 18') provided on the back of said slab (10), characterised in that said vertical lateral columns (14) are equipped with means for attachment (22, 22') to said wall (12) produced in the form of slots or notches (22, 22') designed to engage in rack rails (20) or fixing shafts designed to be fixed to the wall (12).

2. Device for fixing a cladding slab or panel (10), in particular of natural stone such as granite, on walls (12), in particular plane vertical walls, in order to produce curtain walls, characterised in that said device comprises a solid rectangular plate for fixing said panel (10) to said wall (12), said fixing plate presenting two lateral edges which are vertical and one upper and one lower edge which are horizontal in the position of use, said vertical lateral edges being folded back to define vertical lateral columns (14) and the horizontal upper edge and horizontal lower edge being folded back to define two horizontal profiles (15, 15'), said upper profile (15) having a folded down edge and said lower profile (15') having a folded up edge, each of the folded back edges of the horizontal profiles (15, 15') being designed to engage in a corresponding groove (18, 18') provided on the back of said slab (10), said vertical lateral columns (14) being equipped with means for attachment (22, 22') to said wall (12) produced in the form of slots or notches (22, 22') designed to engage in rack rails (20) or fixing shafts designed to be fixed to the wall (12).

3. Device according to claim 1, characterised in that the horizontal profiles (15, 15') are designed to be introduced into said grooves (18, 18') before the profiles (15, 15') are fixed on the lateral columns (14), wherein this fixing can be carried out using any suitable means such as a mechanical system, welding, adhesion.

4. Device according to any one of the preceding claims, characterised in that said folded back edges of the horizontal profiles (15, 15') are folded back by 45°.

5. Device according to any one of the preceding claims, characterised in that said fixing frame or said fixing plate is produced from metal, preferably light metal, in particular from aluminium or again from synthetic material or more particularly from a reinforced plastics material.

6. Device according to any one of the preceding claims, characterised in that the shape of said slots or notches (22, 22') is selected as a function of the vertical, horizontal or oblique positioning plane.
